# EUROPÄISCHE PATENTSCHRIFT

(11) **EP 0 040 776 B1**
(45) Veröffentlichungstag und Bekanntmachung des Hinweises auf die Patenterteilung: **19.09.1984**
(21) Anmeldenummer: 81103767.0
(22) Anmeldetag: 16.05.1981
(51) Int. Cl.: C11C 3/14

(54) **Verfahren zur Konjugierung mehrfach ungesättigter Fettsäuren oder Fettsäuregemische**
Process for conjugating polyunsaturated fatty acids or fatty acid mixtures
Procédé pour conjuguer des acides gras polyinsaturés ou des mélanges d'acides gras

(30) Priorität: 24.05.1980 DE 3019963
(43) Veröffentlichungstag der Anmeldung: 02.12.1981
(73) Patentinhaber: Henkel Kommanditgesellschaft auf Aktien, 40191 Düsseldorf (DE)
(72) Erfinder: Struve, Alfred, Dr., D-4010 Hilden (DE)

## Beschreibung

Die Konjugierung mehrfach ungesättigter Fettsäuren, wie sie beispielsweise in natürlichen Fettsäuregemischen anfallen bzw. vorliegen, spielt technisch eine bedeutende Rolle. Solche Fettsäuregemische werden bei der Spaltung von stärker ungesättigten Fetten erhalten, beispielsweise aus Sojaöl, Sonnenblumenöl, Leinöl, Tallöl und dergleichen. Diese Fettsäuregemische enthalten als konjugierbare Verbindungen vor allem die doppelt ungesättigte Linolsäure und die dreifach ungesättigte Linolensäure. Die Doppelbindungen dieser Säuren sind jeweils durch Methylengruppen voneinander getrennt.

Durch die Konjugierung dieser mehrfach ungesättigten Fettsäuren werden diese in eine chemisch stärker reaktionsfähige Form gebracht. In konjugierter Form sind sie erwiesenermaßen auf ihrem Hauptanwendungsgebiet, nämlich in den trocknenden Ölen, von großem Vorteil. Konjugierte Doppelbindungen können die Diels-Alder-Reaktion eingehen. Für die konjugierten Fettsäuren ergibt sich damit allgemein ein erweitertes Einsatzfeld.

Die bisher bekannten und in der Technik eingesetzten Verfahren zur Konjugierung von Fettsäuren sind relativ aufwendig, sie erfordern kostspielige Katalysatoren oder sind wenig umweltfreundlich. Beispielsweise werden Jod- oder Nickelkatalysatoren vorgeschlagen. Nach der DE-A-2 261 517 kommen komplizierte organische Schwefelverbindungen zum Einsatz. Die US-A-2 350 583 beschreibt die Konjugierung unter Verwendung der Fettsäure-Natriumsalze. Bei diesem großtechnisch benutzten Verfahren muß in einem zweiten Schritt die konjugierte Fettsäure mit Mineralsäure aus ihrem Natriumsalz freigesetzt werden, wobei ein volles Äquivalent eines anorganischen Salzes als Nebenprodukt anfällt.

Gelegentlich finden sich in der Literatur auch Hinweise, daß gasförmiges S0₂ zur Konjugierung einsetzbar ist. S0₂ alleine liefert aber nachweisbar schlechte Konjugierungsgrade neben relativ viel Polymerfettsäure. So wird beispielsweise ein Fettsäuregemisch aus Sonnenblumenöl mit einem Gehalt von ca. 60% Linolsäure durch 4stündiges Durchleiten von S0₂ bei 225"'C in ein Produkt mit nur 10% Fettsäuren mit konjugierten Doppelbindungen und 12% Polymerfettsäuren umgewandelt.

Die US-A-3 257 377 schildert die Herstellung von Emulgatoren aus Tallöl für die Polymerisation ungesättigter Verbindungen. Hierzu wird Tallöl mit Schwefeldioxid zunächst im Temperaturbereich von etwa 200°C bis 320°C zur Disproportionierung der Kolophonium-Harzsäuren und Konjugierung ungesättigter Fettsäuren und anschließend in Gegenwart einer alkalischen Verbindung bei 250°C bis 330° C zur weiteren Disproportionierung und Dimerisierung der konjugierten Fettsäuren behandelt. Die alkalische Verbindung kann auch schon in der ersten Verfahrensstufe der Behandlung mit Schwefeldioxid zugesetzt werden. Vorgeschlagen ist die Mitverwendung von 2 bis 5 Gew.-% der alkalischen Verbindung, beispielsweise Alkalimetallhydroxyd, -carbonat oder -sulfid. Das S0₂ wird in gasförmigem Zustand durch das auf hohe Temperaturen erhitzte Tallöl geleitet. Die Nacharbeitung zeigt, daß auf diese Weise auch unter Auslassung des Dimerisierungsschritts nur geringe Mengen an destillierbaren monomeren Fettsäuren mit konjugierten Doppelbindungen gebildet werden.

Aus der US-A-2 418 454 ist ein Verfahren zur Konjugierung von mehrfach ungesättigten Fettsäuren und Fettsäureestern bekannt, bei dem man das Ausgan,gsmaterial mit unterstöchiometrischen Mengen Alkali in Gegenwart von Schwefeldioxid auf 150 bis 350"C erhitzt, wobei im wesentlichen unter Ausschluß von Wasser gearbeitet wird.

Die Erfindung will ein Verfahren zur Verfügung stellen, das die Konjugierung mehrfach ungesättigter Fettsäuren bzw. Fettsäuregemische mit S0₂ in reproduzierbarer Weise und mit hohen Ausbeuten an konjugierten mehrfach ungesättigten Fettsäuren ermöglicht, dabei aber mit nur beschränkten Mengen an Base arbeitet. Das im folgenden geschilderte Verfahren der Erfindung macht es beispielsweise möglich, in einem Zeitraum von 4 Stunden bei 225" C in Gegenwart von nur 0,2 bis 0,3 Gew.-% Alkali - bezogen auf eingesetztes Fettsäuregemisch - fast die ganze verfügbare Linolsäure eines natürlichen Fettsäuregemisches zu konjugieren. Diese Bedingungen von Verfahrensdauer und -temperatur sind aber bisher auch für die ausreichende Konjugierung der vollverseiften Fettsäure erforderlich.

Gegenstand der Erfindung ist dementsprechend ein Verfahren zur Konjugierung mehrfach ungesättigter Fettsäuren oder Fettsäuregemische durch Behandlung mit S0₂ bei erhöhten Temperaturen in Gegenwart unterstöchiometrischer Mengen seifenbildender Basen, wobei dieses Verfahren dadurch gekennzeichnet ist, daß man die Behandlung des Fettsäureausgangsmaterials in einem Reaktionsgefäß in Gegenwart von 0,05-2 Gew.-%, vorzugsweise 0,05 bis 1,5 Gew.-% Wasser, bezogen auf das Fettsäureausgangsmaterial, im Temperaturbereich von 170 bis 260" C vornimmt.

Das erfindungsgemäße Verfahren ermöglicht die einwandfreie Reproduzierung hoher Reaktionsausbeuten an konjugierten mehrfach ungesättigten Fettsäuren. Gegenüber dem Stand der Technik liegt hier eine wichtige und nicht vorherzusehende Verbesserung vor. Arbeitet man beispielsweise im offenen Reaktionsgefäß ohne Einhaltung bestimmter Vorsichtsmaßnahmen, die noch im folgenden geschildert werden, so sind nach den der Erfindung zugrunde liegenden Erfahrungen sicher reproduzierbare Ergebnisse bezüglich der Ausbeute an konjugierten Fettsäuren nicht einzustellen. Beim Arbeiten im geschlossenen Reaktionsgefäß und im angegebenen Temperaturbereich werden jedoch in stets wiederholbarer Weise die angestrebten hohen Ausbeuten an Fettsäuren mit konjugierten Doppelbindungen eingestellt. Mit hoher Wahrscheinlichkeit ist die Mitwirkung von Wasser bzw. Wasserspuren bei der Reaktion anzunehmen, die durch die Maßnahmen der Erfindung sichergestellt wird und auf die noch im einzelnen eingegangen wird. Der Wassergehalt im Reaktionsgemisch beträgt dementsprechend wenigstens etwa 0,05 Gew.-%, bezogen auf das Fettsäureausgangsmaterial.

Vorzugsweise liegt der Wassergehalt der Reaktionszone nicht über 1,5 Gew.-% und insbesondere nicht über 1 Gew.-%. Besonders geeignet sind Bereiche des Wassergehalts von 0,1 bis 1 Gew.-%. Im allgemeinen sollen im Reaktionsgemisch wenigstens etwa 0,2 Gew.-% Wasser vorliegen, so daß der Bereich von 0,2 bis 1 Gew.-% in der Praxis besonders geeignet ist. Alle diese Gew.-%-Zahlenwerte beziehen sich auf das die ungesättigten Fettsäuren enthaltende Ausgangsmaterial.

Es hat sich überraschenderweise gezeigt, daß offenbar die Gegenwart schon geringer Mengen an Wasser im Reaktionsgemisch einen entscheidenden Einfluß auf die gewünschte Bildung der Fettsäuren mit konjugierten Doppelbindungen nimmt. Für die Durchführung des erfindungsgemäßen Verfahrens ist dabei zu berücksichtigen, daß an sich zunächst geringe Wassermengen im Reaktionsgemisch vorliegen bzw. sich darin bilden. So wird durch das Fettsäuregemisch ein sehr geringer Wassergehalt (<0,1%) eingeschleppt, Reaktionswasser entsteht insbesondere durch Salzbildung und gegebenenfalls eine beschränkte Anhydridbildung. Zu berücksichtigen ist weiterhin aber, daß das erfindungsgemäße Verfahren im Temperaturbereich weit oberhalb der Siedetemperatur des Wassers arbeitet und die Mischbarkeit des Reaktionsgutes bei diesen hohen Temperaturen mit Wasser äußerst gering ist. Wird also beispielsweise S0₂ durch den heißen Ansatz ohne besondere Vorsichtsmaßnahmen geleitet, so kann das Wasser im S0₂-Strom auf kürzestem Wege ausgetragen werden. Der Gehalt des Reaktionsproduktes an Fettsäuren mit konjugierten Doppelbindungen kann dann beispielsweise nach 4 Stunden bei 225°C unter 10% liegen.

Erfindungsgemäß wird demgegenüber dafür Sorge getragen, daß der vorgeschriebene Wasserbetrag während des gesamten Zeitraums der Konjugierung im Reaktionsgemisch vorliegt. Dabei kann das gewünschte Wasser zugeführt, absatzweise und/oder fortlaufend ergänzt oder - insbesondere mittels Rückflußkühlung - rückgeführt werden. Diese Maßnahmen ermöglichen in einer weiteren Ausführungsform der Erfindung das Arbeiten im offenen Reaktionsbehälter. Erfindungsgemäß kann es aber insbesondere bevorzugt sein, die Konjugierung im geschlossenen Reaktionsbehälter vorzunehmen, wobei hier bevorzugt unter Eigendruck des Reaktionsgemisches gearbeitet wird. Auf diese Weise ist die Aufrechterhaltung der gewünschten Konzentration des Wassers im Reaktionsgemisch in besonders einfacher Weise sicherzustellen.

Im allgemeinen kann es ausreichen, ohne Zusatz von Fremdwasser zu arbeiten und lediglich die Wassermengen zur Förderung der angestrebten Konjugierung einzusetzen, die sich im Verlaufe der Reaktion bilden und/oder durch die Reaktanten in die Reaktionsmischung eingetragen werden. Es hat sich gezeigt, daß in der Praxis auf diese Weise Wassergehalte im Bereich von mindestens 0,1 Gew.-%, bezogen auf Fettsäuregemisch, eingestellt werden. Mit diesen Wassermengen gelingt - unter Berücksichtigung der im folgenden geschilderten weiteren Verfahrensparameter - die technische Lösung der erfindungsgemäß gestellten Aufgabe.

Wichtiger weiterer Parameter des erfindungsgemäßen Verfahrens ist die Menge der seifenbildenden Base, die dem Reaktionsgemisch zugesetzt wird. Die Basenmenge liegt - bezogen auf vorgelegte Fettsäuren - üblicherweise im Bereich von 0,5 bis 25 Mol%, bevorzugt im Bereich von 1 bis 12,5 Mol-%. Besonders geeignet ist das Arbeiten mit Mengen von 1,5 bis 10 Mol-%. Als seifenbildende Basen sind entsprechende Alkali- und/oder Erdalkaliverbindungen besonders bevorzugt, wobei die Alkaliverbindungen die wichtigeren Vertreter sind. Es können beliebige seifenbildende Komponenten der genannten Gruppen eingesetzt werden. Besonders geeignet sind die Hydroxyde bzw. Oxyde. Bevorzugte Vertreter dieser Reaktanten sind damit die Hydroxyde von Natrium, Kalium oder Lithium und die Oxyde bzw. Hydroxyde von Barium bzw. Magnesium. NaOH ist besonders geeigneter Vertreter dieser Gruppe. Es kann in Mengen von 0,1 bis 5 Gew.-%, vorzugsweise in Mengen von 0,2 bis weniger als 2 Gew.-%, bezogen auf eingesetzte Fettsäuren, zur Verwendung kommen.

S0₂ kann gasförmig dem Reaktionsgemisch zugesetzt oder auch gewünschtenfalls wenigstens während eines Zeitraumes der Umsetzung durch das Reaktionsgemisch geleitet werden. Insbesondere in diesem letzten Fall ist aber, wie zuvor dargestellt, darauf zu achten, daß der Wassergehalt der Reaktionsmischung nicht unter die geforderten Mindestgehalte absinkt.

Die in der Fettsäure gelöste SO₂-Menge beträgt vorzugsweise wenigstens etwa 0,2 Gew.-%, insbesondere wenigstens etwa 0,3 Gew.-%. Üblicherweise werden nicht mehr als 7,5 Gew.-% SO₂ und vorzugsweise nicht mehr als 3 Gew.-% S0₂ - jeweils bezogen auf vorgelegtes Fettsäuregemisch - zum Einsatz gebracht. Besonders bevorzugte Bereiche für das SO₂ - ausgedrückt in Mol-% und bezogen auf vorgelegtes Ausgangsmaterial - sind die folgenden: 0,5 bis 25 Mol-%, vorzugsweise 1 bis 12,5 Mol-% und insbesondere 1,5 bis 8 Mol-% SO₂.

Neben oder anstelle des freien S0₂ können auch solche Salze zum Einsatz kommen, die unter den Reaktionsbedingungen S0₂ abspalten. Geeignet sind beispielsweise Natriumsulfit, Natriumdisulfit oder sogar Natriumdithionit. In diesen Fällen ist aber stets mindestens so viel des Salzes einzusetzen, daß ausreichend S0₂ freigesetzt wird. Die dann zur Fettsäureverseifung vorhandene Menge an Metalkationen liegt normalerweise höher als unbedingt erforderlich.

Schon bei Normaldruck im offenen Gefäß stellt sich bei Einleiten von S0₂ und/oder bei Zugabe von S0₂ abspaltenden Salzen üblicherweise eine ausreichende SO_{z}-Konzentration ein. Es bietet sich allerdings auch aus diesem Gesichtspunkt des flüchtigen S0₂ das Arbeiten im geschlossenen Gefäß an, um unnötige SO₂-Verluste zu verhindern. Dabei baut sich beispielsweise unter Einsatz von 0,5% SO₂ oder 1,5% Na₂S0₃ ein Druck von ca. 3 bar auf, womit das erfindungsgemäße Verfahren in normalen technischen Metallrührgefäßen durchgeführt werden kann. Auf diese Weise werden auch die kleinen freigesetzten Mengen Wasser unter Kontrolle bzw. im Ansatz zurückgehalten.

Als Ausgangsmaterial können isolierte bestimmte mehrfach ungesättigte Fettsäuren oder entsprechende Fettsäuregemische eingesetzt werden. Ein bevorzugtes Ausgangsmaterial sind natürliche Fettsäuregemische, wie sie bei der Spaltung von stärker ungesättigten Fetten, insbesondere pflanzlichen Fetten, erhalten werden, beispielsweise also entsprechende Fettsäuregemische aus der Spaltung von Sojaöl, Sonnenblumenöl, Saffloröl, Leinöl, Tallöl u. dgl. Der Gehalt an mehrfach ungesättigten Fettsäuren liegt üblicherweise wenigstens bei 30 Gew.-%, häufig bei wenigstens 40 Gew.-%. In der Praxis liegt der Gehalt solcher Fettsäuregemische an mehrfach ungesättigten Komponenten häufig bei 35 bis 75 Gew.-%, das erfindungsgemäße Verfahren kann besonders zweckmäßig für solche Einsatzmaterialien natürlichen Ursprungs sein, die an gesättigten Komponenten verarmt sind und dementsprechend mehr als 50 Gew.-% ungesättigte Komponenten aufweisen.

Die Verfahrenstemperatur für die Konjugierung unter den erfindungsgemäßen Bedingungen liegt zwischen 170°C und 260"C, vorzugsweise zwischen 180" und 240°C. Die Verfahrensdauer liegt üblicherweise zwischen 1 und 10 Stunden, wobei der Verfahrenszeitraum von 1 bis 6 Stunden besondere Bedeutung haben kann. Durch Variation der Verfahrensparameter ist es möglich, einerseits eine rasche und vollständige Konjugierung zu gewährleisten, andererseits aber die Bildung von polymeren Reaktionsprodukten weitgehend zurückzudrängen.

Auch die erfindungsgemäße Konjugierung ist allerdings stets von einer beschränkten Oligomerisierung der Fettsäuren begleitet. Dabei ist es möglich, die Bildung von Dimerfettsäuren unter 15%, ja auch unter 10% zu halten. Diese Dimerfettsäuren können ihrerseits in vielfältiger Weise Verwendung finden. Die gebildeten monomeren Konjuenfettsäuren und Oligomerisierungsprodukte können durch Destillation voneinander getrennt werden. Für manche Anwendungszwecke ist diese Abtrennung jedoch nicht erforderlich. Die Bildung der Dimerfettsäuren ist eine Folge der besonderen Konstitution der im erfindungsgemäßen Verfahren entstehenden Konjuenfettsäuren.

Die Produkte der Erfindung zeichnen sich durch einen vergleichsweise hohen trans-trans-Gehalt der Fettsäuren mit konjugierten Doppelbindungen aus. Hier liegt ein besonderer Vorteil des erfindungsgemäßen Verfahrens. Die trans-trans-Konstitution zeichnet sich durch die erhöhte Fähigkeit aus, Dies-AIder-Addukte zu bilden. So wird beispielsweise in der GB-A-1 141 690 ein Verfahren beschrieben, nach dem in einem zusätzlichen zweiten Verfahrensschritt aus cis-trans-konjugierten Fettsäuren entsprechende trans-trans-konjugierte Säuren hergestellt werden können. Die Konjugierung der vollständig verseiften Fettsäuren nach dem Stand der Technik liefert überwiegend cis-trans-Fettsäure und nur ungefähr ein Zehntel der Fettsäure mit konjugierten Doppelbindungen in der trans-trans-Form. Das Verfahren der Erfindung liefert demgegenüber ca. sechs Zehntel der Fettsäuren mit konjugierten Doppelbindungen in der trans-trans-Form, ca. ein Drittel in der cis-trans-Form und weniger als ein Zehntel in der cis-cis-Form. Dieses Verhältnis von cis-trans zu trans-trans liegt unweit des Gleichgewichts von 29 : 71 (J. R. Chipault et al.: J. Am. Oil Chem. 37, 176 ff (1960)). Die zuvor geschilderte Bildung von maximal 10 bis 15% Dimerfettsäure ist eine kaum zu unterdrückende Begleiterscheinung bei der Herstellung einer vorwiegend trans-trans-konjugierten Fettsäure in einem Schritt aus Linolsäure im Temperaturbereich von ca. 200" C bis 250" C.

In den folgenden Beispielen wird ein Fettsäuregemisch aus Sonnenblumenöl eingesetzt, das nach dem Umnetzverfahren Sonnenblumenöl-Fettsäure bei 5"C abgetrennt worden war, siehe hierzu Ullmann, Encyclopädie der technischen Chemie, 4. Auflage (1976), Band 11, Seite 537. Die gesättigten Anteile des Produkts sind teilweise abgetrennt:
64% Linolsäure
27% Ölsäure
2% Stearinsäure
5% Palmitinsäure
1%Arachinsäure
1 % Myristinsäure

Hier und im folgenden sind die %-Angaben Gewichts-%, sofern nichts anderes angegeben ist. Die Analyse zur Bestimmung der Konjugation in Prozent erfolgt mittels üblicher Ultraviolett-Techniken.

### Beispiel 1

Zu 1000 g Fettsäure, 64%iger Linolsäure, wurden 10 g Natriumhydroxyd gegeben. Der Ansatz wurde in einem Dreihalskolben mit Rückflußkühler, Thermometer und Gaseinleitungsrohr unter Rühren und SO₂-Einleiten (ca. 50 g/Std.) auf 225° C aufgeheizt. Diese Temperatur wurde 4 Stunden lang gehalten, die SO₂-Zufuhr wurde aber schon nach 0,5 Stunden/225"C beendet. Im Reaktionsraum stellt sich ein Wassergehalt von ca. 0,5 Gew.-% ein, der durch Rückflußkühlung und frühzeitigen Abbruch des SO₂-Stromes während des gesamten Zeitraumes im Reaktionsraum gehalten wird. Das Produkt wurde mit 150 ml 10%iger Schwefelsäure versetzt und darauf mit Wasser annähernd neutral gewaschen. Die Hochvakuumdestillation bei ca. 0,1 mbar (über Claisenaufsatz) lieferte bis zur Sumpftemperatur 230°C 84% Destillat und 16% Rückstand. Der Gehalt an Fettsäuren mit konjugierten Doppelbindungen im Destillat betrug 47%. Die Farbmessung im Lovibondtintometer® 5 ¼"-Küvette zeigte: Gelb 3, Rot 0,5.

### Beispiel 2a

1000 g Fettsäure, 64%iger Linolsäure, wurden mit 17 g Natriumsulfit in einem Autoklaven 4 Stunden auf 225°C erhitzt. Der Wassergehalt des Reaktionsgemisches beträgt etwa 0,3%. Das Produkt wurde nach Zugabe von 150 ml 10%iger Schwefelsäure mit Wasser annähernd neutral gewaschen und destilliert. Es wurden 83% Destillat und 17% Rückstand erhalten.

### Destillatanalyse:

53% Fettsäuren mit konjugierten Doppelbindungen davon

### Rückstandsanalyse:

### Beispiel 2b

Statt Na₂SO₃ werden 0,5% SO₂ und 0,6% NaOH eingesetzt und statt 225°C werden 200°C gewählt. Erhalten wurden jetzt 91,6% Destillat, 41,5%ige Fettsäuren mit konjugierten Doppelbindungen und 8,4% Rückstand.

### Beispiel 3

Gemäß Beispiel 2 werden entsprechende Versuche mit verschiedenen Katalysatoren durchgeführt. Dabei wird in jeweils 100-g-Ansätzen drucklos gearbeitet. Das Reaktionsgemisch wird 4 Stunden auf 225°C mit Möglichkeit zum Rückfluß (Rückflußkühler ohne Kühlflüssigkeit; über die gesamte Erhitzungsdauer tropfte Wasser in das Rektionsgefäß zurück) erwärmt. Die Destillation des Reaktionsproduktes erfolgt ohne vorherige Wäsche. In der folgenden Tabelle 1 sind die dabei erhaltenen Ausbeuten an Fettsäuren mit konjugierten Doppelbindungen und Rückstand zusammengefaßt - hier wie in den vorherigen Beispielen sind die Prozentangaben jeweils Gewichtsprozent.

In einem Parallelversuch wird mit 1,0 Gew.-% NaOH als Katalysator und gasförmig eingeleitetem SO₂ (ca. 10 I/Std.) gearbeitet. Es werden 47,9%ige Fettsäuren mit konjugierten Doppelbindungen bei 26,7% Rückstand erhalten. Wird derselbe Versuch jedoch ohne Zusatz von NaOH wiederholt, so fallen lediglich 10,5% Fettsäuren mit konjugierten Doppelbindungen bei 11,8% Rückstand an.

In einem weiteren Parallelversuch wird mit 0,2% statt 1,0% NaOH als Katalysator gearbeitet. Es werden 42,5% Fettsäuren mit konjugierten Doppelbindungen und 16,7% Rückstand erhalten. Wird derselbe Versuch jedoch in einem offenen Kolben ohne Kondensationsmöglichkeit für das freigesetzte Wasser wiederholt, so fallen lediglich 6,1% Fettsäuren mit konjugierten Doppelbindungen und 12,7% Rückstand an.

### Vergleichsbeispiel

Gasförmiges SO₂ wird in einer Menge von 0,7%/Stunde während 2 Stunden bei 265°C durch das Fettsäuregemisch gemäß Beispiel 1 geleitet, in dem 1,0 Gew.-% NaOH aufgelöst worden waren. Es wird ohne Rückflußkühlung und Rückführung von Wasser gearbeitet. (Rückflußkühler ohne Kühlflüssigkeit; bei 265°C wurde weitgehend alles Wasser durch das S0₂ ausgetragen.) Das Verfahrensprodukt wird mit verdünnter Schwefelsäure und mit Wasser gewaschen und anschließend destilliert. Erhalten wird ein Destillat mit nur 6,7 Gew.-% Fettsäuren mit konjugierten Doppelbindungen. Der Destillationsrückstand beträgt 10,5%.

Wird unter sonst gleichen Bedingungen das Schwefeldioxid in einer Menge von 0,63 Gew.-%/Stunde während 4 Stunden bei 225°C durch das Fettsäuregemisch (mit einem Gehalt von 1,0 Gew.-% NaOH) geleitet, dann enthält das Destillat nur 18,3 Gew.-% Fettsäuren mit konjugierten Doppelbindungen bei einem Destillationsrückstand von 8,5 Gew.-%.

## Patentansprüche

1. Verfahren zur Konjugierung mehrfach ungesättigter Fettsäuren oder Fettsäuregemische durch Behandlung mit S0₂ bei erhöhten Temperaturen in Gegenwart unterstöchiometrischer Mengen seifenbildender Basen, dadurch gekennzeichnet, daß man die Behandlung des Fettsäureausgangsmaterials in einem Reaktionsgefäß in Gegenwart von 0,05 bis 2 Gew.-%, vorzugsweise 0,05 bis 1,5 Gew.-%, Wasser, bezogen auf das Fettsäureausgangsmaterial, im Temperaturbereich von 170 bis 260°C vornimmt.

2. Verfahren nach Anspruch 1, dadurch gekennzeichnet, daß man in Gegenwart von 0,5 bis 25 Mol-%, vorzugsweise 1,0 bis 12,5 Mol-%, SO₂, 0,5 bis 25 Mol-%, vorzugsweise 1,0 bis 12,5 Mol-% seifenbildender Alkali- und/oder Erdalkaliverbindungen - jeweils bezogen auf das Fettsäureausgangsmaterial - arbeitet.

3. Verfahren nach den Ansprüchen 1 und 2, dadurch gekennzeichnet, daß man in Gegenwart von 1,5 bis 8 Mol-% SO₂,1,5 bis 10 Mol-% seifenbildender Alkaliverbindungen und 0,2 bis 1 Gew.-% Wasser - jeweils bezogen auf das Fettsäureausgangsmaterial bei Temperaturen von 180 bis 240°C und einer Behandlungsdauer von 1 bis 6 Stunden arbeitet.

4. Verfahren nach den Ansprüchen 1 bis 3, dadurch gekennzeichnet, daß man neben oder anstelle gasförmig im Reaktionsraum zugeführten SO₂ bei Reaktionstemperatur SO₂ abspaltende Salze, insbesondere entsprechende Alkalisalze, einsetzt.

5. Verfahren nach den Ansprüchen 1 bis 4, dadurch gekennzeichnet, daß man ein Fettsäuregemisch mit einem Gehalt von wenigstens 30 Gew.-%, vorzugsweise 40 Gew.-% und mehr, an mehrfach ungesättigten Fettsäuren einsetzt, wobei insbesondere natürliche Fettsäuregemische dem Verfahren unterworfen werden.

6. Verfahren nach den Ansprüchen 1 bis 5, dadurch gekennzeichnet, daß man beim Arbeiten in einem offenen Reaktionsgefäß während der Umsetzung einen Wassergehalt von wenigstens 0,05 Gew.-% im Reaktionsgemisch aufrechterhält.

## Claims

1. A process for conjugating polyunsaturated fatty acids or fatty acid mixtures by treatment with S0₂ at elevated temperatures in the presence of sub-stoichiometric quantities of soap-forming bases, characterized in that the treatment of the fatty acid starting material is carried out in a reaction vessel in the presence of from 0.05 to 2% by weight and preferably in the presence of from 0.05 to 1.5% by weight of water, based on the fatty acid starting material, and at a temperature in the range from 170 to 260'C.

2. A process as claimed in Claim 1, characterized in that the treatment is carried out in the presence of from 0.5 to 25 mole percent, preferably from 1.0 to 12 mole percent, of SO₂, and from 0.5 to 25 mole percent, preferably from 1 0 to 125 mole percent, of soap forming alkali and/or alkaline-earth compounds, based respectively on the fatty acid starting material.

3. A process as claimed in Claims 1 and 2, characterized in that the treatment is carried out in the presence of from 1.5 to 8 mole percent of S0₂, from 1.5 to 10 mole percent of soap-forming alkali compounds and from 0.2 to 1% by weight of water, based respectively on the fatty acid starting material, at temperatures in the range from 180 to 240" C and over a period of from 1 to 6 hours.

4. A process as claimed in Claims 1 to 3, characterized in that salts which give of S0₂ at the reaction temperature, more particularly corresponding alkali salts, are used in addition to or instead of S0₂ introduced in gaseous form into the reaction vessel.

5. A process as claimed in Claims 1 to 4, characterized in that a fatty acid mixture containing at least 30% by weight and preferably 40% by weight and more of polyunsaturated fatty acids is used, natural fatty acid mixtures in particular being subjected to the process.

6. A process as claimed in Claims 1 to 5, characterized in that, where the treatment is carried out in an open reaction vessel, a water content of at least 0.05% by weight is maintained in the reaction mixture during the reaction.

## Revendications

1. Procédé pour conjuguer des acides gras ou mélanges d'acides gras polyinsaturés par traitement à l'aide de S0₂ à température élevée en présence de défauts de bases saponifiantes, caractérisé en ce que l'on procède au traitement de la matière première contenant les acides gras dans un récipient de réaction en présence de 0,05 à 2% en poids, de préférence 0,05 à 1,5% en poids, d'eau, par rapport à la matière première contenant les acides gras, dans l'intervalle de température de 170 à 260° C.

2. Procédé selon la revendication 1, caractérisé en ce que l'on opère en présence de 0,5 à 25 moles %, de préférence 1,0 à 12,5 moles %, de S0₂, 0,5 à 25 moles %, de préférence 1,0 à 12,5 moles %, de composés alcalins et/ou alcalinoterreux saponifiants - dans les deux cas par rapport à la matière première contenant les acides gras -.

3. Procédé selon les revendications 1 et 2, caractérisé en ce que l'on opère en présence de 1,5 à 8 moles % de SO₂, 1,5 à 10 moles % de composés alcalins saponifiants et 0,2 à 1% en poids d'eau - dans tous les cas par rapport à la matière première contenant les acides gras - à des températures de 180 à 240° C et avec une durée de traitement de 1 à 6 h.

4. Procédé selon les revendications 1 à 3, caractérisé en ce que, avec le S0₂ introduit à l'état gazeux dans la chambre de réaction ou à la place du S0₂ introduit à l'état gazeux dans la chambre de réaction, on utilise des sels qui libèrent S0₂ à la température de réaction, en particulier les sels alcalins correspondants.

5. Procédé selon les revendications 1 à 4, caractérisé en ce que l'on met en oeuvre un mélange d'acides gras à une teneur d'au moins 30% en poids, de préférence 40% en poids et plus, d'acides gras polyinsaturés, en particulier des mélanges d'acides gras naturels.

6. Procédé selon les revendications 1 à 5, caractérisé en ce que, lorsqu'on opère en récipient de réaction ouvert, on maintient pendant toute la réaction une teneur en humidité d'au moins 0,05% en poids dans le mélange de réaction.
